# EUROPÄISCHE PATENTSCHRIFT

(11) **EP 0 806 349 B1**
(45) Veröffentlichungstag und Bekanntmachung des Hinweises auf die Patenterteilung: **03.09.2003**
(21) Anmeldenummer: 97107344.0
(22) Anmeldetag: 03.05.1997
(51) Int. Cl.: B65B 13/22

(54) **Spannvorrichtung**
Tensioning device
Dispositif tendeur

(30) Priorität: 08.05.1996 CH 117096
(43) Veröffentlichungstag der Anmeldung: 12.11.1997
(73) Patentinhaber: ORGAPACK AG, 8953 Dietikon (CH)
(72) Erfinder: Huber, Hans, 5620 Bremgarten (CH)
(74) Vertreter: EGLI-EUROPEAN PATENT ATTORNEYS

(56) Entgegenhaltungen:
- EP-A- 0 621 180
- DE-A- 3 249 559
- DE-A- 3 300 039
- DE-U- 29 513 482
- GB-A- 1 176 711
- US-A- 5 146 847

## Beschreibung

Die Erfindung betrifft eine Vorrichtung zur Aufbringung einer Spannkraft auf ein Umreifungsband, welche mit einer Führung für das Umreifungsband, einer Transporteinrichtung, mit der das Umreifungsband bewegbar ist, sowie einem Antrieb für die Transporteinrichtung versehen ist.

Zum Anlegen eines Bandes oder mehrerer Bänder, mit dem bzw. denen ein offenes oder verpacktes Gut zusammengehalten wird, sind bereits verschiedene Maschinen bekannt. Solche Maschinen dienen dazu, das um das Gut gelegte Band zu spannen, an den Bandenden zu verbinden und von einer Vorratsrolle zu trennen. Dabei kann das Anlegen des Bandes um das zu umschlingende Gut und das Einführen des Bandes mit der erforderlichen Überlappung der Bandenden in die Maschine manuell oder automatisiert ausgeführt werden. Der Spann- und anschliessende Verbindungsvorgang erfolgt jedoch bei Maschinen, die mit einer gattungsgemässen Vorrichtung versehen sind, in der Regel maschinell.

So ist beispielsweise bereits bekannt, das Band zwischen mindestens zwei gummierten Rädern, Kunststoffrädern und/oder Riementrieben durchzuführen und umzulenken, wobei das Band mit Hilfe der dadurch entstehenden Reibkräfte gespannt wird. Eine derartige Vorrichtung ist in der CH-PS 662 791 beschrieben. Bei diesem Spannsystem ist jedoch nachteilig, dass sich durch die Reibung die Räder bzw. die Riementriebe relativ schnell abnutzen und dadurch die Funktionssicherheit beeinträchtigt wird. Es kann dann nicht sichergestellt werden, dass eine bestimmte Soll-Spannkraft auch tatsächlich auf das Band aufgebracht wird.

Andere vorbekannte Spannsysteme, die eine geschlitzte Trommel zur Fixierung eines Bandendes bei der Aufbringung der erforderlichen Bandspannung benutzen, können ebenfalls nicht zufriedenstellen. Bei solchen Spannsystemen ist es erforderlich, einen Bandabschnitt in der Trommel zu fixieren, der mit dem auf der Vorratstrommel befindlichen Band noch verbunden ist. Insbesondere wenn hohe Bandspannungen aufgebracht werden sollen, wird das Band durch die geschlitzte Trommel durch Knickungen stark plastisch deformiert. Es hat sich gezeigt, dass sich solche Deformierungen auf die Funktionstüchtigkeit, wie z.B. die aufbringbare Spannkraft, nachteilig auswirken.

Des weiteren ist es auch bei solchen Spannsystemen nicht möglich, die aufgrund von Störeinflüssen auftretenden Abweichungen vcn der Soll-Spannkraft zu kompensieren. Es ist ausserdem nachteilig, dass derartig verformte Bandabschnitte sich nicht mehr sicher in Führungen von Spann- und Verschliessköpfen transportieren lassen. Da der verformte Bandabschnitt das Ende der jeweils nächsten Umreifung ist und noch durch die gesamte Führung transportiert werden muss, kann man sich nur damit helfen, diesen Bandabschnitt vor dem nächsten Umreifungszyklus abzutrennen.

Bei einem weiteren bereits bekannten Spannsystem findet eine Relativbewegung zwischen einem Spannhebel und einer sogenannten Glockenkurve statt. Unter einer Glockenkurve ist die Kontur einer Stirnseite eines drehbaren Zylinders zu verstehen, auf dem sich ein Ende des Spannhebels befindet. Der durch die Drehbewegung des Zylinders entstehende Hub des Spannhebels wird zur Spannung des Bandes benutzt. Dabei ist jedoch nachteilig, dass der vom Spannhebel zurückgelegte Weg durch die Glockenkurve unveränderlich vorgegeben ist. Da die auf das Band aufgebrachte Spannkraft von einigen Faktoren abhängig ist, wie zum Beispiel der Länge, dem Material oder dem Querschnitt des Bandes, ist es bei unterschiedlichen Einsatzbedingungen nahezu unmöglich, eine vorbestimmte Spannkraft auf das jeweilige Band aufzubringen.

Der Erfindung liegt deshalb die Aufgabe zugrunde, eine Vorrichtung der eingangs erwähnten Art so weiterzubilden, dass auch bei unterschiedlichen Einsatzbedingungen stets eine vorbestimmte, insbesondere eine vorbestimmte hohe Spannung auf das jeweilige Band sicher aufgebracht werden kann.

Die Aufgabe wird bei einer eingangs erwähnten Vorrichtung erfindungsgemäss durch eine Klemmeinrichtung zur Fixierung eines Bandabschnitts während einer Spannphase, sowie durch die Transporteinrichtung, durch die zur Aufbringung der Spannkraft während der Spannphase die Klemmeinrichtung und der darin fixierte Bandabschnitt entlang eines Weges bewegbar ist, gelöst, wobei die Vorrichtung mit einem Mittel zur Erfassung eines der Spannkraft entsprechenden Wertes eines Parameters versehen ist, und wobei das Erfassungsmittel mit einer Steuereinrichtung verbunden ist, die bei Erreichen eines vorbestimmten Grenzwertes des Parameters veranlasst, dass die Transporteinrichtung stoppt.

Ein erster grundlegender Aspekt der Erfindung besteht somit darin, für die Aufbringung der Soll-Spannkraft auf das Band einen Parameter zu benutzen, der während des Spannvorgangs bestimmbar ist und einen Rückschluss auf die auf das Band bereits aufgebrachte Spannkraft zulässt. Durch eine Begrenzung des maximal zulässigen Ist-Wertes des Parameters (Grenzwert), der gleichzeitig der Soll-Spannkraft entspricht, kann festgestellt werden, ob letztere bereits erreicht ist. Alternativ kann auch der jeweilige konkrete momentane Ist-Wert des Parameters ermittelt und mit dem Grenzwert verglichen werden. Der Antrieb der erfindungsgemässen Vorrichtung bewegt die Transporteinrichtung solange weiter, als der Ist-Wert des Parameters kleiner ist als der Grenzwert, bzw. der Grenzwert noch nicht erreicht ist. Es ist dabei bevorzugt einen Parameter zu verwenden, der am Antrieb abgreifbar bzw. detekierbar ist.

Mit der erfindungsgemässen Vorrichtung ist somit nicht, wie zum Beispiel bei der obenstehend beschriebenen Lösung mit der Glockenkurve, der während der Spannphase von der Klemmeinrichtung zurückgelegte Weg starr vorgegeben. Der Spannweg ist vielmehr variabel und von der tatsächlich vorhandenen Spannkraft abhängig, weshalb mit der beschriebenen Steuerung bzw. Regelung, unabhängig von beispielsweise der Länge oder der Elastizität des Bandes, eine vorbestimmte Spannkraft wiederholgenau aufbringbar ist.

Ein weiterer Aspekt der Erfindung ist die Aufbringung der Spannung auf das Band unter Verwendung einer an einem Schwenkhebel angeordneten Klemmeinrichtung, die das Band fixiert und entlang eines Weges transportiert. Es ist hierbei bevorzugt, dass - während das Band in der Klemmeinrichtung fixiert ist - ein zur Aufbringung der Spannung von der Klemm- bzw. der Transporteinrichtung aus einer Verschliessstation herausgezogener Bandabschnitt im wesentlichen geradlinig ausgerichtet ist. Unter einer im wesentlichen geradlinigen Ausrichtung des Bandes ist eine Anordnung zu verstehen, bei der das Band nicht durch Umlenkungen plastisch deformiert wird. Diese Ausrichtung kann besonders einfach dadurch erreicht werden, indem der in der Klemmeinrichtung fixierte Bandabschnitt einen im wesentlichen geradlinigen Spannweg zurücklegt, der zumindest annähernd entlang der Ausrichtung des Bandabschnittes zwischen der Verschliessstation und der Klemmeinrichtung vor der Fixierung des Bandes in der Klemmeinrichtung liegt. Auch diese Massnahme unterstützt das Band zu spannen, ohne es plastisch zu deformieren. Der Transportweg kann dabei vollkommen geradlinig sein. Ebenso kann das Band während dieser Bewegung auch einen von einer geradlinigen Bewegung leicht abweichenden Weg zurücklegen, beispielsweise einen kreisbogenförmigen oder einen auf sonstige Weise gekrümmten Weg. Derartige Bewegungen lassen sich mit relativ klein bauenden Vorrichtungen erzeugen. Damit hierbei die oben beschriebene geradlinige Bewegung und deren Zweck zumindest annähernd verwirklicht sind, sollte ein Radius der Krümmung verwendet werden, der mindestens so gross ist, dass die Elastizitätsgrenze am äusseren Radius einer dadurch eventuell entstehenden Bandkrümmung nicht überschritten wird.

Durch die Verwirklichung beider Aspekte in der erfindungsgemässen Vorrichtung kann somit eine vorbestimmte, insbesondere eine konstant hohe Spannkraft erzielt werden, ohne dadurch den fixierten Bandabschnitt zu deformieren.

Diese Art der Aufbringung der Spannkraft kann noch unterstützt werden, indem das Band auch in der Klemmeinrichtung knickfrei eingespannt wird. Dies bedeutet, dass das Band auch in der Klemmeinrichtung selbst zumindest keine deformierende Umlenkung erfährt. Dadurch weist das Band nach dem Spannen des Bandes und Öffnen der Klemmeinrichtung im wesentlichen wieder seine ursprüngliche Form auf und nimmt seine ursprüngliche Ausrichtung ein.

Als Antrieb der Transporteinrichtung der erfindungsgemässen Vorrichtung kann grundsätzlich nahezu jedes Antriebsprinzip (zum Beispiel elektrisch, hydraulisch oder pneumatisch) verwendet werden. Es ist jedoch bevorzugt, einen nur die Transporteinrichtung antreibenden elektrischen Antrieb vorzusehen. Durch einen solchen Antrieb ist es mit relativ geringen konstruktiven Aufwand möglich geeignete Parameter zur Verfügung zu stellen, die im wesentlichen nur von der Bandspannung und nicht auch von anderen Komponenten der Maschine abhängig sind. In einer bevorzugten Ausführungsform der Erfindung wird als Parameter zur Bestimmung der Bandspannung das an der Welle des Antriebs anliegende Drehmoment benutzt. Besonders bevorzugt ist es, den Motorenstrom, als ein von der Spannkraft abhängigen Parameter, zu verwenden. Eine solche Steuerungs bzw. Regelungseinrichtung zur Überwachung der Bandspannung kann sowohl bei Gleichstromals auch bei Wechselstrommotoren vorgesehen sein. Durch die Begrenzung der maximalen Stromaufnahme des Motors kann sichergestellt werden, dass einerseits der fixierte Bandabschnitt solange transportiert wird, bis der Motor den vorbestimmten Strom aufnimmt und dadurch die vorbestimmte Spannkraft erreicht ist. Andererseits wird bei Erreichen der vorbestimmten Spannkraft die Transporteinrichtung gestoppt. Damit kann eine Überlastung des Bandes oder eine Beschädigung des Packgutes vermieden werden.

Die Erfindung wird anhand der in den Figuren schematisch dargestellten Ausführungsbeispielen näher erläutert; es zeigen:
- Fig. 1: eine Seitenansicht eines Spann- und Verschliesskopfes, an dem eine erfindungsgemässe Vorrichtung angeordnet und in zwei verschiedenen Positionen gezeigt ist;
- Fig. 2: eine dreidimensionale Darstellung der erfindungsgemässen Vorrichtung aus Fig. 1;
- Fig. 3: eine Schnittdarstellung des in den Fig. 1 und 2 dargestellten Kugelumlaufgetriebes.

Die in der Fig. 1 und Fig. 2 gezeigte erfindungsgemässe Vorrichtung ist Bestandteil eines sogenannten Spann- und Verschliesskopfes 1, mit dem ein nicht dargestelltes Stahloder Kunststoffband um ein ebenfalls nicht dargestelltes Packgut gelegt wird. Dazu liegt der Spann- und Verschliesskopf 1 mit einer Grundfläche 2 auf dem Packgut auf. Die Vorrichtung weist eine Transporteinrichtung 11, die mit einem Schwenkhebel 3 versehen ist, einen Antrieb 4, ein Getriebe 5 und eine Klemmeinrichtung 6 auf.

Der gabelförmig ausgebildete Schwenkhebel 3 ist an einem Gehäuse 7 des Spann- und Verschliesskopfes 1 schwenkbar angelenkt. Dazu ist der Schwenkhebel 3 mit einem Wälzlager 8 versehen. Im Anschluss an eine Krümmung des Schwenkhebels 3, ist dieser mit zwei gabelförmig angeordneten Schenkeln 9, 9' versehen, von denen in der Darstellung von Fig. 1 nur einer zu erkennen ist.

Das Getriebe 5 ist zum einen an den Schenkeln 9, 9' befestigt. Zum anderen ist das Getriebe 5 auch an dem Gehäuse 7 um ein weiteres Lager 10 schwenkbar angelenkt. Das Getriebe 5 weist im wesentlichen einen Hülltrieb 13 und ein insbesondere in Fig. 3 näher dargestelltes Kugelumlaufgetriebe 14 auf. Letztgenanntes ist mit einer Mutter 15 an den Schenkeln 9, 9' drehfest befestigt. Über Wälzlager 16, 17, 18 stützt sich die Mutter 15 auf im wesentlichen in ihr koaxial angeordneten Übertragungshülsen 19, 20 ab. Die Übertragungshülse 19 ist mit Schrauben mit einem Zahnrad 23 drehfest verbunden. Die zweite Übertragungshülse 20 liegt auf in Gewindegängen angeordneten, nicht dargestellten Kugeln einer Gewindespindel 24 des Kugelumlaufgetriebes 14 auf. Des weiteren ist um die Gewindespindel 24 eine nur teilweise dargestellte Lagerplatte 25 drehfest angeordnet.

Die gegen Rotationsbewegungen gesicherte Gewindespindel 24 ist an ihren beiden gewindefreien Enden jeweils in Halterungen 26, 27 befestigt. Die Halterung 26 ist mit einem Lagerzapfen 28 für die schwenkbare Anordnung des Kugelumlaufgetriebes 14 an dem Gehäuse 7 versehen. Des weiteren befindet sich die Gewindespindel 24 zwischen der Halterung 26 und der Mutter 15 und der Halterung 27 und dem Zahnrad 23 jeweils in einem drehfest angeordneten Faltenbalg 29, 30, der jeweils mit Distanzscheiben 33 versehen ist. Die beiden Faltenbalge 29, 30 sind jeweils drehfest angeordnet, wozu der Balg 30 auf einem weiteren Kugellager 34 gelagert ist.

Der Hülltrieb 13 weist ausser dem Zahnrad 23 und einem Zahnriemen 35 auch ein auf einer Antriebswelle 36 eines Gleichstrom-Elektromotors 37 angeordnetes Ritzel 38 auf. Die Durchmesser des Zahnrades 23 und des Ritzels 38 sind so aufeinander abgestimmt, dass die Drehbewegung der Welle 36 ins Kleine übersetzt wird.

Der mit seiner Antriebswelle 36 im wesentlichen parallel zur Gewindespindel 24 angeordnete Elektromotor 37 ist an der drehfest angeordneten Lagerplatte 25 befestigt. Somit ist die Lage des Elektromotors 37 gegenüber der Gewindespindel 24 fixiert. Über elektrische Leitungen 39, von denen lediglich eine dargestellt ist, ist der Elektromotor 37 mit einer nicht dargestellten Stromquelle und einer Steuereinrichtung verbunden. An der Steuereinrichtung ist der maximal an den Elektromotor 37 abzugebende Strom als Grenzwert stufenlos und wiederholgenau einstellbar. Eine als Erfassungsmittel ausgebildete elektrische Schaltung ermittelt den momentanen Ist-Wert des Motorenstroms und vergleicht diesen Wert mit dem vorgegebenen Grenzwert. Derartige Schaltungen zur Begrenzung des Stromes sind dem Fachmann an sich bekannt. Es erübrigt sich daher eine nähere Erörterung des Aufbaus solcher Schaltungen.

Die zuvor bereits erwähnte Klemmeinrichtung 6 ist an den Schenkeln 9, 9' im Bereich deren Enden unterhalb der Mutter 15 befestigt. Die Klemmeinrichtung 6 weist eine Klemmplatte 40 mit einer konturierten Auflagefläche 43 auf, über der ein schwenkbarer Klemmnocken 44 angeordnet ist, der mit einer entsprechend konturierten Andruckfläche 45 versehen ist. Der Klemmnocken 44 ist in der Weise um ein Lager 46 schwenkbar, dass die Andruckfläche 45 auf der Auflagefläche 43 zu liegen kommt. Da die Flächen 43, 45, zwischen denen das Band einklemmbar ist, konturiert sind, kann das Band besonders sicher gehalten werden. Die Konturierung, die im wesentlichen aus zueinander kongruenten Krümmungen besteht, ist jedoch so vorgenommen, dass die Ausrichtung des Bandes durch die Fixierung im wesentlichen nicht beeinflusst wird.

Um beispielsweise ein Stahl- oder Kunststoffband um ein in den Figuren nicht gezeigtes Packgut zu legen, wird das Band zwischen der Klemmplatte 40 und dem Klemmnocken 44 in eine nur schematisch dargestellte Führung 47 des Spann- und Verschliesskopfes 1 eingebracht (Fig. 1). Dabei wird das Band in eine erste Führungsschiene 48 eingeführt, um das Packgut gelegt und in zweite Führungsschiene 49 der Führung 47 gegeben. Der dabei erforderliche Abzug des Bandes von einer nicht gezeigten Vorratsrolle wird von einer Transportwalze 50 vorgenommen. Das Ende des Bandes wird anschliessend in einer nicht dargestellten Klemmstation des Spann- und Verschliesskopfes fixiert. Dadurch überdecken sich unterhalb einer lediglich schematisch dargestellten Verschliessstation 53 ein Abschnitt des Bandes, der bereits um das Packgut herumgeführt ist und ein zweiter Abschnitt des Bandes, der sich zwischen der Transportwalze 50 und der ersten Führungsschiene 48 befindet.

Um das Band mit der vorgesehenen Spannkraft zu versehen, wird nun ein Bandabschnitt zwischen der Klemmplatte 40 und dem Klemmnocken 44 eingeklemmt, so dass dieser eingeklemmte Abschnitt gegenüber der Klemmeinrichtung 6 keine Relativbewegungen ausführen kann.

Danach veranlasst die Steuerung der Vorrichtung, durch die die letztgenannte von den anderen Komponenten des Spann- und Verschliesskopfes 1 getrennt steuerbar ist, dass der Elektromotor 37 mit Strom versorgt wird. Die Drehbewegung der Welle 36 des Elektromotors 37 wird dann vom Ritzel 38 und dem Zahnriemen 35 des Hülltriebes 13 auf das Zahnrad 23 übertragen. Die dadurch ebenfalls in Rotation versetzten Übertragungshülsen 19, 20 führen, da sie mit der Gewindespindel 24 wirkverbunden sind, gegenüber dieser auch eine translatorische Bewegung in Richtung auf die Halterung 27, aus. Des weiteren wird die drehfest angeordnete Mutter 15, die mit der Übertragungshülsen 19, 20 wirkverbunden ist, zusammen mit dem Schwenkhebel 3 bei dieser Bewegung mitgenommen.

Es kommt somit zum einen zu einer Schwenkbewegung des Hebels 3 um das Lager 8 von einer ersten Endlage in eine zweite Endlage. Zum anderen führt das Kugelumlaufgetriebe 14 eine Schwenkbewegung um das Lager 10 aus. Aufgrund dieser beiden Bewegungen werden die auf der Gewindespindel 24 angeordneten Komponenten des Getriebes 5 relativ zu dieser geradlinig verschoben. Da auch die Klemmeinrichtung 6 bei dieser Bewegung mitgenommen wird, legt der in ihr eingeklemmte Bandabschnitt einen einem Kreisbogen entsprechenden Weg zurück, wodurch das Band gespannt wird. In der Darstellung von Fig. 1 ist ein von der Klemmeinrichtung zurückgelegter Weg näherungsweise als Abstand s der beiden Positionen der Klemmeinrichtung gezeigt. Wie ausserdem der Darstellung von Fig. 1 entnommen werden kann, ist der während der Spannphase aus der Verschliessstation 53 durch die Transporteinrichtung 11 in Spannrichtung herausgezogene - Transportabschnitt des Bandes im wesentlichen stets geradlinig ausgerichtet. Als Transportabschnitt wird dabei der während der Spannphase stetig länger werdende Abschnitt des Bandes angesehen, der sich zwischen der Verschliessstation 53 und der Klemmeinrichtung 6 befindet. Der Transportabschnitt des Bandes kann, je nachdem wie lange der Spannweg ist, höchstens eine leichte Umlenkung durch die Transportwalze 50 erfahren. Diese Umlenkung ist jedoch so gering, dass die dadurch hervorgerufene Beanspruchung des Bandes unterhalb seiner Elastizitätsgrenze liegt. Idealerweise ist somit der Transportabschnitt während der Spannphase im wesentlichen nur mit einer Zugspannung beansprucht.

Nachdem der vom Erfassungsmittel bestimmte Ist-Wert des Stroms des Elektromotors 37 den Grenzwert erreicht hat, wird dieser Stromwert von der Steuerung solange konstant gehalten, bis die sich überlappenden Enden des Bandes miteinander verbunden sind. Alternativ kann auch vorgesehen sein, dass bei Erreichen des Grenzwertes der Schwenkhebel 3 arretiert und der Elektromotor 37 abgeschaltet wird. In Fig. 1 ist mit strichpunktierten Linien teilweise die erfindungsgemässe Vorrichtung in ihrer Position bei Erreichen eines Grenzwertes dargestellt. Die in dieser Position dargestellten Komponenten der Vorrichtung sind jeweils mit einem Index "a" versehen.

Im Gegensatz zu vorbekannten Spannsystemen ist bei der erfindungsgemässen Vorrichtung die Länge des vom Band während der Spannphase zurückgelegten Weges für die Aufbringung der Spannkraft ohne Bedeutung. Es muss lediglich sichergestellt sein, dass der maximale Hub des Kugelumlaufgetriebes für die Erreichung des Grenzwertes des Stroms und damit für die aufzubringende Spannkraft ausreichend ist.

Nachdem die gewünschte Spannkraft auf das Band gegeben wurde, kommt die Verschliesseinrichtung 53 zum Einsatz. Diese fügt an die beiden oben erwähnten übereinanderliegenden Abschnitte des Bandes eine Plombe, oder verschliesst das Band auf eine andere Weise, beispielsweise durch Reibschweissen oder Thermoverschweissen. Ebenso sind auch andere plombenlose Verschlüsse, z.B. durch Einkerbungen, möglich. Der Umreifungsvorgang ist damit abgeschlossen.

Zu jedem Band kann aufgrund von einfachen Versuchen die funktionale Abhängigkeit zwischen verschiedenen Werten der Bandspannung und dem dafür jeweils notwendigen Motorenstrom ermittelt werden. Durch eine Interpolation ist somit auch jeder Zwischenwert ermittelbar. Dieser funktionale Zusammenhang zwischen der jeweiligen (mechanischen) Spannung eines bestimmten Typs eines Bandes und dem jeweiligen Wert des Stroms wird zweckmässig in einer elektronischen Speichereinheit der Steuerung abgelegt. Selbstverständlich kann dieser Zusammenhang auch für mehrere unterschiedliche Bandtypen in einer Speichereinheit abgelegt werden. Damit kann für jedes verwendbare Band stufenlos jeder gewünschte Wert der Spannkraft bzw. der Spannung an der Steuerung eingestellt werden.

## Patentansprüche

1. Vorrichtung zur Aufbringung einer Spannkraft auf ein Umreifungsband, umfassend
eine Führung für das Umreifungsband,
eine Klemmeinrichtung (6), in welcher ein Abschnitt des Bandes während einer Spannphase fixierbar ist,
eine Transporteinrichtung (11), welche mit einem Schwenkhebel (3) versehen ist an dem die Klemmeinrichtung angeordnet ist, so dass die Klemmeinrichtung und der darin fixierbare Bandabschnitt während der Spannphase entlang eines Weges bewegbar sind,
einem Antrieb für die Transporteinrichtung,
ein Mittel zur Erfassung eines der Spannkraft entsprechenden Wertes eines Parameters, und
eine mit dem Erfassungsmittel verbundene Steuereinrichtung, die bei Erreichen eines vorbestimmten Grenzwertes des Parameters veranlasst, dass die Transporteinrichtung (11) stoppt.

2. Vorrichtung nach Anspruch 1, bei welcher der Antrieb ausschliesslich zur Erzeugung der Transportbewegung der Transporteinrichtung vorgesehen ist.

3. Vorrichtung nach einem oder beiden der vorhergehenden Ansprüche, bei welcher das Erfassungsmittel Werte des Parameters am Antrieb (4) abgreift.

4. Vorrichtung nach Anspruch 3, bei welcher das Erfassungsmittel einen Wert eines Parameters ermittelt, der vom Drehmoment des Antriebs (4) abhängig ist.

5. Vorrichtung nach einem oder mehreren der vorhergehenden Ansprüche, bei welcher das Erfassungsmittel als Parameter die Stromaufnahme eines Elektromotors (37) ermittelt.

6. Vorrichtung nach einem oder mehreren der vorhergehenden Ansprüche, bei welcher der Grenzwert des Parameters stufenlos einstellbar ist.

7. Vorrichtung nach einem oder mehreren der vorhergehenden Ansprüche, bei welcher die Transporteinrichtung (11) das zu spannende Band auf seinem Transportweg im wesentlichen geradlinig ausrichtet.

8. Vorrichtung nach einem oder mehreren der vorhergehenden Ansprüche, bei welcher der Antrieb (4) durch einen Hülltrieb (13) mit dem Schwenkhebel (3) wirkverbunden ist.

9. Vorrichtung nach einem oder mehreren der vorhergehenden Ansprüche, bei welcher der Antrieb (4) mit einem Kugelumlaufgetriebe (14) wirkverbunden ist

10. Vorrichtung nach Anspruch 9, bei welcher das Kugelumlaufgetriebe (14) schwenkbar angeordnet ist.

## Claims

1. A device for applying a tension force to a tightening belt, comprising
a guide for the tightening belt,
a clamping device (6) in which a section of the belt can be secured during a tension phase,
a conveyance device (11) which is provided with a pivot lever (3) on which the clamping device is arranged so that the clamping device and the section of belt secured in it are movable along a distance during the tension phase,
a drive for the conveyance device,
means for detecting a value of a parameter which corresponds to the tension force, and
a controller device connected to the detection means, to cause the conveyance device (11) to stop on reaching a predetermined limit value of that parameter.

2. The device according to Claim 1, whereby the drive is provided exclusively for producing the conveyance movement of the conveyance device.

3. The device according to one or two of the preceding claims, whereby the detection means detects values of the parameter on the drive (4).

4. The device according to Claim 3, whereby the detection means determines a value of a parameter, which depends on the torque of the drive (4).

5. The device according to one or more of the preceding claims, whereby the detection means determines the power consumption of an electric motor (37) as the parameter.

6. The device according to one or more of the preceding claims, whereby the limit value of the parameter is continuously adjustable.

7. The device according to one or more of the preceding claims, whereby the conveyance device (11) aligns the belt to which tension is to be applied so it is essentially in a straight line on its conveyance pathway.

8. The device according to one or more of the preceding claims, whereby the drive (4) is operatively connected by a flexible drive (13) to the pivot lever (3).

9. The device according to one or more of the preceding claims, whereby the drive (4) is operatively connected to a recirculating ball gear (14).

10. The device according to Claim 9, whereby the recirculating ball gear (14) is arranged pivotably.

## Revendications

1. Dispositif d'application d'une force de tension à une bande de cerclage, comprenant
un guide pour la bande de cerclage,
un dispositif de blocage (6) dans lequel peut être fixée une section de bande pendant une phase de tension,
un dispositif de transport (11) qui est muni d'un levier pivotant (3) sur lequel est installé le dispositif de blocage, de sorte que le dispositif de blocage et la section de bande qui peut être fixée dedans sont mobiles le long d'une trajectoire pendant la phase de tension,
une transmission pour le dispositif de transport,
un moyen de détection d'une valeur d'un paramètre correspondant à la force de tension, et
un dispositif de commande relié au moyen de détection qui provoque l'arrêt du dispositif de transport (11) une fois qu'une valeur limite prédéfinie du paramètre est atteinte.

2. Dispositif selon la revendication 1, dans lequel la transmission est prévue exclusivement aux fins de produire le mouvement de transport du dispositif de transport.

3. Dispositif selon une ou les deux des revendications précédentes, dans lequel le moyen de détection relève des valeurs du paramètre sur la transmission (4).

4. Dispositif selon la revendication 3, dans lequel le moyen de détection détermine une valeur d'un paramètre qui dépend du couple de rotation de la transmission (4).

5. Dispositif selon une ou plusieurs des revendications précédentes, dans lequel le moyen de détection détermine comme paramètre la consommation de courant d'un moteur électrique (37).

6. Dispositif selon une ou plusieurs des revendications précédentes, dans lequel la valeur limite du paramètre est réglable sans paliers.

7. Dispositif selon une ou plusieurs des revendications précédentes, dans lequel le dispositif de transport (11) aligne substantiellement en ligne droite la bande à tendre sur sa trajectoire de transport.

8. Dispositif selon une ou plusieurs des revendications précédentes, dans lequel la transmission (4) est reliée en actionnement par une transmission à lien souple (13) avec le levier pivotant (3).

9. Dispositif selon une ou plusieurs des revendications précédentes, dans lequel la transmission (4) est reliée en actionnement avec un engrenage hémisphérique (14).

10. Dispositif selon la revendication 9, dans lequel l'engrenage hémisphérique (14) est disposé de manière à pouvoir pivoter.
